# EUROPÄISCHE PATENTSCHRIFT

(11) **EP 0 422 401 B1**
(45) Veröffentlichungstag und Bekanntmachung des Hinweises auf die Patenterteilung: **05.01.1994**
(21) Anmeldenummer: 90117578.6
(22) Anmeldetag: 12.09.1990
(51) Int. Cl.: F41A 3/66

(54) **Waffengehäuse für eine Feuerwaffe**
Receiver for a firearm
Culasse pour arme à feu

(30) Priorität: 13.10.1989 CH 3741/89
(43) Veröffentlichungstag der Anmeldung: 17.04.1991
(73) Patentinhaber: Oerlikon-Contraves AG, 8052 Zürich (CH)
(72) Erfinder: Schmid, Samuel, CH-5525 Fischbach-Göslikon (CH)

(56) Entgegenhaltungen:
- CA-A- 1 167 676
- FR-A- 1 571 251
- US-A- 3 429 220
- US-A- 3 713 240

## Beschreibung

Die Erfindung betrifft ein Waffengehäuse für eine Feuerwaffe nach dem Oberbegriff des Anspruchs 1.

Die Zündvorrichtung am hinteren Ende des Waffengehäuses wird auch als Abzugsvorrichtung oder Anstechvorrichtung bezeichnet.

Feuerwaffen, bei denen die Munition in Patronenlagern seitwärts der Waffe zugeführt und die zugeführten Patronen mit Hilfe einer Anstechvorrichtung gezündet werden, sind schon bekannt. Es wird auf die beiden US-Patentschriften Nr. 3,429,220 und Nr. 3,890,878 hingewiesen. Insbesondere ist aus der letzteren Schrift (Fig.55 bis 66) ein Waffengehäuse nach dem obenerwähnten Oberbegriff des Anspruchs 1 offenbart, das jedoch mit dem Waffenrohr einteilig sowie speziell zur Verwendung von kurzer Spezialmunition, Projektil und Treibladungskammer mindestens teilweise axial versetzt angeordnet, ausgebildet ist. Das Waffengehäuse ist somit relativ schwer und auch aufwendig herzustellen. Ferner ist die Anwendung durch die vorgeschlagene Spezialmunition beschränkt, vorwiegend auf Kleinkaliberwaffen.

Die Aufgabe, welche mit der vorliegenden Erfindung gelöst werden soll, besteht in der Schaffung eines Waffengehäuses, das möglichst einfach zum Herstellen ist, das zumindest teilweise aus Kunststoff besteht und daher leicht ist.

Die Erfindung, wie sie in den Ansprüchen gekennzeichnet ist, hat den Vorteil, dass das Waffengehäuse sich leicht und mit einem relativ kleinen Arbeitsaufwand herstellen lässt. Ferner sind die endlosen Faserbänder ideal geeignet zur Aufnahme der durch den Gasdruck erzeugten Kräfte.

Ein Ausführungsbeispiel des erfindungsgemässen Waffengehäuses für eine Feuerwaffe ist im folgenden anhand der beigefügten Zeichnungen ausführlich beschrieben. Es zeigt:
- Fig.1: den vorderen Teil eines Waffengehäuses in schaubildlicher oder perspektivischer Darstellung;
- Fig.2: den hinteren Teil eines Waffengehäuses in schaubildlicher oder perspektivischer Darstellung;
- Fig.3: ein "vollständiges" Waffengehäuse mit den in Fig.1 und 2 dargestellten Teilen in schaubildlicher Darstellung und
- Fig.4 und 5: das in Fig.1 bis 3 dargestellte Waffengehäuse mit der Vorrichtung zum Zuführen von Patronen in schaubildlicher Darstellung.

Gemäss Fig.1 weist der vordere Teil 10 des Waffengehäuses 11 (Fig.3) einen kugelförmigen Körper 12 auf, der eine zylindrische Bohrung 13 enthält, welche koaxial zur Achse eines Waffenrohres 14 gerichtet ist. Das Waffenrohr 14, von dem bloss ein kleiner Teil sichtbar ist, ragt durch einen Zapfen 15 des vorderen Teiles 10 hindurch. Am kugelförmigen Körper 12 sind vier weitere Zapfen 16, 17, 18 und 19 angebracht, wobei je zwei dieser Zapfen, nämlich die Zapfen 17 und 18 einerseits und die Zapfen 16 und 19 andererseits zueinander koaxial angeordnet sind. Vorzugsweise wird der kugelförmige Körper 12 mit den fünf Zapfen 15 bis 19 aus einem Stück hergestellt, insbesondere lässt sich dieser vordere Teil 10 des Waffengehäuses 11 sehr leicht giessen.

Gemäss Fig.2 weist der hintere Teil 20 des Waffengehäuses 11 einen kugelförmigen Körper 21 auf, der ebenfalls eine zylindrische Bohrung 22 enthält, in der sich die hier nicht näher dargestellte Zündvorrichtung, Abzugsvorrichtung oder Anstechvorrichtung 27 befindet. Diese Vorrichtung 27 wird als bekannt vorausgesetzt und ist daher auch nicht weiter erläutert. Insbesondere weist diese Vorrichtung einen Zündstift zum Anstechen der Patronen auf. Am kugelförmigen Körper 21 sind vier Zapfen 23, 24, 25 und 26 angebracht, wobei je zwei dieser vier Zapfen, nämlich die Zapfen 23 und 26 einerseits und die Zapfen 24 und 25 andererseits zueinander koaxial angeordnet sind. Auch dieser Körper 21 mit den vier Zapfen 23 bis 26 wird vorzugsweise aus einem Stück hergestellt, der sich ebenfalls leicht giessen lässt.

Gemäss Fig.3 sind der vordere Teil 10 und der hintere Teil 20 des Waffengehäuses 11 durch vier endlose Bänder 28, 29, 30 und 31 miteinander verbunden, wodurch ein vollständiges Waffengehäuse entsteht. Diese endlosen Bänder sind vorzugsweise selber versteift und an den zugehörigen acht Zapfen 16 bis 19 und 23 bis 26 befestigt, vorzugsweise mit Klebverbindungen 37, zum Halten des Abstandes zwischen den beiden Teilen 10 und 20.

Gemäss Fig.4 sind eine Anzahl Patronenlager 32 zu einem endlosen Patronen-Band 33 miteinander verbunden. In jedem Patronenlager 32 befindet sich eine Patrone 36. Mit diesem endlosen Patronen-Band 33 werden die Patronen 36 der Feuerwaffe zugeführt. Die Fördervorrichtung ist jedoch nicht dargestellt und wird als bekannt vorausgesetzt.

Gemäss Fig.5 sind eine Anzahl Patronenlager 34 zu einem starren Patronen-Paket oder Patronen-Magazin 35 miteinander verbunden. In jedem Patronenlager 34 befindet sich eine Patrone 36. Mit diesem Patronen-Magazin 35 werden die Patronen 36 der Feuerwaffe zugeführt. Die Fördervorrichtung zum Verschieben des Magazins ist jedoch nicht dargestellt und wird als bekannt vorausgesetzt.

Die beiden Teile 10 und 20 des Waffengehäuses 11 können aber auch in einer nicht dargestellten Ummantelung oder durch nicht dargestellte Distanzhülsen oder Distanzstäbe miteinander verbunden sein. Vorzugsweise sind alle vier Bänder 29 bis 31 gleich lang und weisen gleiche Querschnitte und gleiches Fasermaterial auf. Die kleineren Zapfen 16,19 und 23,26 sind daher in grösserem Abstand angeordnet als die grösseren Zapfen 17,18 und 24,25.

## Patentansprüche

1. Waffengehäuse (11) für eine Feuerwaffe, enthaltend einen vorderen Teil (10) mit einem Waffenrohr (14) und einem hinteren Teil (20) mit einer Vorrichtung (27) zum Zünden von Patronen (36), welche in Patronenlagern (32, 34) seitlich dem Waffengehäuse (11) zugeführt werden, dadurch gekennzeichnet, dass der vordere und der hintere Teil (10, 20) des Waffengehäuses (11) räumlich getrennt ausgebildet und durch daran befestigte, steif ausgebildete Faserdistanzmittel (wie Ummantelung, Hülse, Stäbe, Bänder) zusammengehalten sind.

2. Waffengehäuse (11) nach Anspruch 1, dadurch gekennzeichnet, dass die Faserdistanzmittel Faserbänder (29-31) aus Kohlenstoff-Fasern gewickelt und in Harz getränkt sind.

3. Waffengehäuse (11) nach Anspruch 2, dadurch gekennzeichnet, dass die beiden Teile (10,20) des Waffengehäuses (11) Zapfen (16-19 und 23-26) aufweisen, um welche endlose Faserbänder (29-31) gewickelt und befestigt sind.

4. Waffengehäuse (11) nach Anspruch 3, dadurch gekennzeichnet, dass die endlosen Faserbänder (29-31) gleich lang sind und gleiche Querschnitte und gleiches Fasermaterial aufweisen.

5. Waffengehäuse (11) nach den Ansprüchen 3 und 4, dadurch gekennzeichnet, dass die Faserbänder an den Zapfen mit Klebverbindungen (37) befestigt sind.

## Claims

1. Weapon housing (11) for a firearm, comprising a front section (10) with a firearm barrel (14) and a rear section (20) with a device (27) for firing cartridges (36) which are laterally delivered in cartridge chambers (32, 34) to the weapon housing (11), **characterised in that** the front and the rear section (10, 20) of the weapon housing (11) are spatially separated and held together by thereto mounted stiff fibrous spacers (such as an encasement, a sleeve, rods or bands).

2. Weapon housing (11) according to claim 1, **characterised in that** the fibrous spacers are fibrous bands (29-31) wound of carbon fibres and saturated in resin.

3. Weapon housing (11) according to claim 2, **characterised in that** the two sections (10, 20) of the weapon housing (11) comprise bushes (16-19 and 23-26), around which endless fibrous bands (29-31) are wound and attached.

4. Weapon housing (11) according to claim 3, **characterised in that** the endless fibrous bands (29-31) are of equal length and have equal cross-sections and are of the same fibre material.

5. Weapon housing (11) according to claims 3 and 4, **characterised in that** the fibrous bands are attached to the bushes by way of glued connections.

## Revendications

1. Corps d'arme à feu (11), composé d'une partie avant (10) avec le tube du canon (14) et d'une partie arrière (20) avec un dispositif (27) pour déclencher les cartouches (36), recevant des logements à cartouches (32, 34) latéralement sur le corps de l'arme (11), caractérisé en ce que la partie avant et la partie arrière (10, 20) du corps de l'arme (11) sont séparées dans l'espace et sont maintenues réunies par des moyens d'écartement à fibres réalisés de manière rigide, fixés à ces parties (telles qu'enveloppes, manchons, tiges, bandes).

2. Corps d'arme à feu (11) selon la revendication 1, caractérisé en ce que les moyens d'écartement en fibres sont des rubans de fibres (29-31) en fibres de carbone, enroulés, imprégnés dans de la résine.

3. Corps d'arme à feu (11) selon la revendication 2, caractérisé en ce que les deux parties (10, 20) du corps de l'arme (11) ont des tétons (16-19 et 23-26) autour desquels sont enroulées et sont fixées des bandes de fibres, sans fin (29-31).

4. Corps d'arme à feu (11) selon la revendication 3, caractérisé en ce que les bandes de fibres sans fin (29-31) ont la même longueur et la même section et sont réalisées dans les mêmes fibres.

5. Corps d'arme à feu (11) selon les revendications 3 et 4, caractérisé en ce que les bandes de fibres sont fixées sur les tétons par des liaisons (37) collées.
